# EUROPÄISCHE PATENTSCHRIFT

(11) **EP 0 758 038 B1**
(45) Veröffentlichungstag und Bekanntmachung des Hinweises auf die Patenterteilung: **06.12.2000**
(21) Anmeldenummer: 96810358.0
(22) Anmeldetag: 03.06.1996
(51) Int. Cl.: E03F 5/06

(54) **Entwässerungsrinne**
Gully cleaning device
Caniveau d'écoulement

(30) Priorität: 08.08.1995 CH 228595
(43) Veröffentlichungstag der Anmeldung: 12.02.1997
(73) Patentinhaber: Poly-Bauelemente AG, 3315 Bätterkinden (CH); WAVIN B.V., 8011 CW Zwolle (NL)
(72) Erfinder: Amann, Markus, 8134 Adliswil (CH)
(74) Vertreter: Münch, Otto, Dipl.-Ing.

(56) Entgegenhaltungen:
- EP-A- 0 317 919
- EP-A- 0 399 955
- EP-A- 0 601 445

## Beschreibung

In der EP-A-399 955 ist eine Entwässerungsrinne gemäss Oberbegriff des Anspruchs 1 mit Verschlusselementen zur Sicherung eines Rostes auf einem Rahmen beschrieben. Diese Rinnen haben sich sehr bewährt. Allerdings erfordern die Einrastelemente die Herstellung von Rost und Rahmen in sehr engen Toleranzen. Diese Teile können daher nur in wenigen spezialisierten Giessereien hergestellt werden oder müssen mechanisch nachbearbeitet werden. Bei der Ausführungsform nach Figur 15 dieser Vorveröffentlichung hat das Einrastelement zwei nach unten abstehende Federschenkel, welche in Aussparungen des Rahmens eingerastet sind. Allerdings ist bei dieser Ausführungsform das Einrastelement nicht am Abdeckelement befestigt, kann also nicht vormontiert werden.

Der vorliegenden Erfindung liegt die Aufgabe zugrunde, eine Entwässerungsrinne obiger Art anzugeben, welche die obigen Nachteile nicht aufweist. Diese Aufgabe wird durch die Merkmalskombination der Ansprüche gelöst.

Nachfolgend wird ein Ausführungsbeispiel der Erfindung anhand der Zeichnungen erläutert. Darin zeigt:
- Figur 1: Einen Querschnitt durch den oberen Teil einer Entwässerungsrinne,
- Figur 2: eine Draufsicht auf einen Rahmen,
- Figur 3: einen Teil-Längsschnitt durch den Rahmen,
- Figuren 4 u. 5: Seitenansichten eines Einrastelementes,
- Figuren 6 u. 7: eine Draufsicht und einen Querschnitt durch einen Rost,
- Figur 8: eine andere Ausführungsform des Rahmens, und
- Figur 9: eine andere Ausführungsform des Einrastelementes.

Der Rahmen 1, der vorzugsweise aus Guss hergestellt ist, hat zwei gerade Längsstege 2 mit ebenen Seitenflächen 3, welche durch zwei Querstege 4 so verbunden sind, dass die Rahmenbreite a ungefähr der Breite b der Rinne 30 entspricht. Diese Anordnung hat den Vorzug, dass Verbundsteine sauber und lückenlos an einen Rinnenstrang angebaut werden können. Die Querstege 4 sind dort wo diese mit den Längsstegen 2 zusammentreffen mit Kerben 6 ausgestattet. Diese Kerben 6 bilden eine Sollbruchstelle. Diese Ausbildung dient dazu, dass nach erfolgtem Einbau eines solchen Rinnensystems die Querstege 4 auf einfache Weise entfernt werden können, damit der ganze Rinnenstrang offen ist, d.h. der Rinnenstrang hat keine für die Reinigung störende Querverbindungen. Die Längsstege 2 sind im Querschnitt als Doppelwinkel ausgebildet, wobei die oberen vertikalen Stege 7, 8 die äussere Begrenzung sowie die Krone der Abdeckung bilden. Die beiden nach unten ausgerichteten Schenkel 9, 10 sind nach innen versetzt, sodass sie zwischen den Rinneninnenseiten 11 liegen und als Distanzhalter beim Rinneneinbau wirken. Die durch die Doppel-Winkelprofile entstehenden Auflageflächen 12, 13 werden mit der Rinnenkrone vergossen. Die oberen, horizontalen Flächen bilden die Rostauflager 14, 15. An den Rostauflagern 14, 15 sind in der Längsmitte um eine Stegteilung des Rostes 17 gegenseitig versetzte Aussparungen 16 angebracht. Diese dienen zur Kraftübertragung zwischen Rost 17 und Rahmen 1 in Längsrichtung.

Der nach unten gerichtete Schenkel 9 ist auf seiner Länge an zwei Stellen nach der Innenseite verbreitert. Innerhalb dieser Verbreiterung 18 ist eine rechteckige Aussparung 19 ausgespart. Diese Aussparung 19 wird nach oben sowie auch nach unten breiter, wobei der sich nach oben öffnende Teil kürzer ist als derjenige, der sich nach unten aufweitet. Diese Ausbildung der Aussparungen 19 ermöglicht den Einrastelementen 20, welche an entsprechenden Positionen am Rost 17 angebracht und mit je zwei Federschenkeln 21 ausgestattet sind, sich so einzufügen, dass durch Eindrücken des Rostes 17 die beiden Federschenkel 21 zusammengedrückt werden und der Rost 17 bis zum Anschlag am Rostauflager 14 zu liegen kommt. In dieser montierten Position sind die beiden Federschenkel 21 praktisch wieder entspannt und ihre äusseren Flächen 22 schmiegen sich der Aussparung 19 an. Durch die sich nach unten öffnende Konizität der Aussparung 19 sowie die sich formschlüssig anschmiegenden Federschenkel 21 der Einrastelemente 20 entsteht eine Rückhaltekraft, die so gross ist, dass der Rost 17 verkehrssicher zurückgehalten wird.

Der gegenüberliegende Längssteg 2 des Rahmens 1 hat am oberen, vertikalen Längssteg 8 zwei Rückhalteflügel 24, welche den eingelegten Rost 17 auf der gegenüberliegenden Seite der Einrastelemente 20 arretieren. Die Rückhalteflügel 24 sind so ausgebildet, dass diese mit entsprechend ausgebildeten Aussparungen 25 am Rost 17 beim Einlegen und Verschliessen des Rostes 17 im Rahmen 1 ähnlich wie ein Gelenk wirken. Durch die gegen das Rahmeninnere offenen Aussparungen 19 sowie die Ausbildung der Rückhalteflügel 24 und der entsprechenden Aussparungen 25 am Rost 17, und weil die Federschenkel 21 etwas Abstand zur seitlichen Innenfläche der Aussparung 19 haben, können die unumgänglichen Gusstoleranzen in Querrichtung zwischen Rost 17 und Rahmen 1 problemlos aufgenommen werden, ohne dass die Funktionstüchtigkeit der Arretierung eingebüsst wird.

Die Federschenkel 21 der Einrastelemente 20, welche am Rost 17 befestigt sind, stehen beim uneingebauten Rost 17 ungeschützt nach unten ab. Durch die in Längsrichtung des Rahmens 1 versetzte Anordnung der Aussparungen 19 und der Rückhalteflügel 24 steht der Rost 17 bei versehentlich verkehrter Montage auf den Rückhalteflügeln 24 auf, sodass die Federschenkel 21 nirgends aufstehen und daher nicht beschädigt werden.

Die Aussparungen 16, 19 sowie die Rückhalteflügel 24 sind konstruktiv so ausgebildet und angeordnet, dass der Rahmen 1 ohne Einsatz von Kernen gegossen werden kann. Somit können die Teile auf wirtschaftliche Art und Weise hergestellt werden.

Die Gusstoleranzen in Längsrichtung können ebenfalls ohne Beschränkung der Funktionstüchtigkeit des Verschlusses aufgenommen werden, indem die Haltenocken 26 zur Befestigung der Einrastelemente 20 am Rost 17 länger ausgebildet sind als die Breite c der Einrastelemente 20, und dass ebenfalls die Breite d der Aussparungen 25 grösser ist als die Breite e der Rückhalteflügel 24.

Die beiden mittleren Stege 27 des Rostes 17 sind auf ihrer Unterseite so ausgebildet und nach aussen verlängert, dass diese Verlängerung 28 in die Aussparung 16 vom Rostauflager 14, 15 so eingreift, dass die Längskräfte vom Rost 17 auf den Rahmen 1 übertragen werden können. Die Kraftübertragung vom Rahmen 1 auf die Rinne 30, welche z.B. aus Polyesterbeton gefertigt ist, wird mit der bekannten "Monoguss-Verbindung" gelöst, oder allenfalls durch eine äussere Verzahnung des Rahmens 1, welche direkt ins Betonfundament eingreift, welches die Rinne stützt.

Bei Anwendungen, bei welchen aus bestimmten Gründen auf die Verbindung zwischen Rahmen 1 und Rinne 30 verzichtet werden muss, ist in der Mitte der beiden mittleren Stege 27 eine halbmondförmige Vertiefung 29 angebracht. Diese Vertiefung 29 ermöglicht es, mit einer bekannten Arretierung die Gussgarnitur 31 als Ganzes mittels nur einer Schraube mit der Rinne 30 zu verbinden. Der eigentliche Verschluss wird durch die Einrastelemente 20 gebildet, welche am Rost 17 vormontiert sind und somit diesen mit den beiden Federschenkeln 21 der Einrastelemente 20 am Rahmen 1 festhalten.

Die Vormontage der Einrastelemente 20 erfolgt auf einfache Weise. Die Oeffnung 32 der Einrastelemente 20, welche nach aussen weiter wird und am Ende einen oberen und unteren Rückhaltenocken 33, 34 aufweist, wird über die am Rost 17 ausgebildeten Haltenocken 26 gedrückt. Dadurch wird die Oeffnung 32 durch die beiden Rückhaltenocken 33, 34 aufgedehnt, bis diese an den Rückhaltenuten 35, 36 einrasten. Die Einrastelemente 20 sind somit annähernd formschlüssig mit dem Rost 17 verbunden. Bei im Rahmen montierten Rost 17 können die Einrastelemente 20 nicht vom Rost 17 demontiert werden. Sie werden durch den oberen, vertikalen Längssteg 7 zurückgehalten. Somit können die Einrastelemente 20 durch äussere Einflüsse im montierten Zustand nicht entfernt oder abgedrückt werden.

In Figur 8 ist ein Querschnitt durch eine andere Variante des Rahmens 1' dargestellt, bei welcher die Längsstege 2 des Rahmens 1' als T-Profile 38 ausgebildet sind, wobei seitliche Stützen 39 aussen an der Rinnenwand 37 heruntergezogen sind.

Diese seitlichen Stützen 39 können beispielsweise eine Verzahnung aufweisen, um den Rahmen 1' im Betonfundament zu verankern.

Die beschriebene Verbindung der Querstege 4 mit den Längsstegen 2 des Rahmens 1 kann mit dem gleichen Vorteil auch bei anderen Entwässerungsrinnen, z.B. jenen nach EP-A-399 955 oder Rinnen, bei welchen der Rost nicht gegen ein Herausspringen gesichert ist, eingesetzt werden.

Alternativ zur beschriebenen Ausführung können die Einrastelemente 20 auch aus Metall, z.B. aus nichtrostendem Federstahlblech ausgebildet werden. Diese Ausführungsform ist in Fig. 9 perspektivisch dargestellt.

## Patentansprüche

1. Entwässerungsrinne, umfassend einen U-förmigen Rinnenkörper (30), dessen obere Ränder durch einen Rahmen (1) verstärkt sind, ein in den Rahmen (1) eingesetztes Abdeckelement (17), das mit einer ersten Längsseite formschlüssig in den Rahmen (1) eingreift und auf der gegenüberliegenden zweiten Längsseite mindestens ein Einrastelement (20) zum Einrasten in eine entsprechende Ausnehmung (19) hat, und wobei das Einrastelement (20) das Abdeckelement (17) auf dem Rahmen (1) sichert und zwei nach unten abstehende Federschenkel (21) aufweist, welche in einer Aussparung (19) eingerastet sind, dadurch gekennzeichnet, dass das Einrastelement mittels Rückhaltenocken (33, 34) in Richtung der Einfederung der Federschenkel (21) verschiebbar auf einen Haltenokken (26) an der zweiten Längsseite aufgeschnappt ist.

2. Rinne nach Anspruch 1, wobei die Federschenkel (21) Abstand zur seitlichen Innenfläche der Ausnehmung (19) haben, um die Toleranzen von Rahmen (1) und Abdeckelement (17) in der Breite aufzufangen.

3. Rinne nach Anspruch 1 oder 2, wobei der Haltenocken (26) breiter ist als das Einrastelement (20).

4. Rinne nach einem der Ansprüche 1-3, wobei das Einrastelement (20) aus Kunststoff oder Metall besteht.

5. Rinne nach einem der Ansprüche 1-4, wobei die Aussparung (19) am Rahmen (1) und der Haltenocken (26) am Abdeckelement (17) angeordnet sind.

6. Rinne nach einem der Ansprüche 1-5, wobei Querstege (4) des Rahmens (1) über Sollbruchkerben (6) mit den beiden Längsstegen (2) des Rahmens (1) verbunden sind.

7. Rinne nach einem der Ansprüche 1-6, wobei das Abdeckelement (17) auf mindestens einer der Längsseiten einen nach unten ragenden Vorsprung (28) hat, welcher in eine Aussparung (16) des Rahmens (1) formschlüssig eingreift.

8. Rinne nach einem der Ansprüche 1-7, wobei an einem ersten Längssteg (2) des Rahmens (1) mindestens ein Rückhalteflügel (24) angeformt ist, der in eine Aussparung (25) des Abdeckelementes (17) eingreift.

9. Rinne nach Anspruch 8, wobei der Rückhalteflügel (24) in Längsrichtung der Rinne kürzer ist als die Aussparung (25).

10. Rinne nach einem der Ansprüche 1-9, wobei die beiden Federschenkel (21) in Längsrichtung des Rahmens (1) federnd ausgebildet sind.

## Claims

1. A drainage gully comprising a U-shaped gully body (30) the upper edges of which are reinforced by a frame (1), a cover element (17) inserted into the frame (1) and having a first longitudinal side which engages positively in the frame (1) and having at least one locking element (20) on the opposite second longitudinal side for engaging in a corresponding recess (19), wherein the locking element (20) secures the cover element (17) on the frame (1) and has two downwardly extending spring arms (21) which engage in a recess (19),
characterised in that the locking element, by means of retaining cams (33, 34), is snapped on to a holding cam (26) on the second longitudinal side so as to be movable in the direction of deflection of the spring arms (21).

2. A gully according to claim 1, wherein the spring arms (21) are at a distance from the lateral inner surface of the recess (19) in order to absorb the tolerance of the frame (1) and the cover element (17) in the width direction.

3. A gully according to claim 1 or 2, wherein the holding cam (26) is wider than the locking element (20).

4. A gully according to any of claims 1 - 3, wherein the locking element (20) is of plastic or metal.

5. A gully according to any of claims 1 - 4, wherein the recess (19) is disposed on the frame (1) and the holding cam (26) on the cover element (17).

6. A gully according to any of claims 1 - 5, wherein transverse webs (4) on the frame (1) are connected via set breaking notches (6) to the two longitudinal webs (2) of the frame (1).

7. A gully according to any of claims 1 - 6, wherein the cover element (17) on at least one longitudinal side has a downwardly extending projection (28) which positively engages in a recess (16) in the frame (1).

8. A gully according to any of claims 1 - 7, wherein at least one retaining lug (24) is formed on a first longitudinal web (2) of the frame (1) and engages in a recess (25) in the cover element (17).

9. A gully according to claim 8, wherein the retaining lug (24) is shorter than the recess (25) in the longitudinal direction of the gully.

10. A gully according to any of claims 1 - 9, wherein the two spring arms (21) are springy in the longitudinal direction of the frame (1).

## Revendications

1. Caniveau d'écoulement, comprenant un corps de caniveau en forme de U (30) dont les bords supérieurs sont renforcés par un cadre (1), un élément de recouvrement (17) incorporé dans le cadre (1) qui, par un premier côté longitudinal, est appliqué en liaison par engagement positif dans le cadre (1) et sur le deuxième côté longitudinal en opposition, présente au moins un élément d'encastrement (20) pour l'encastrement dans un évidement (19) correspondant et moyennant quoi l'élément d'encastrement (20) assujettit l'élément de recouvrement (17) sur le cadre (1) et présente deux branches de ressort (21) faisant saillie vers le bas, branches de ressort (21) qui sont encastrées dans un évidement (19), caractérisé en ce que l'élément d'encastrement est verrouillé au moyen des cames de retenue (33,34) dans la direction de la compression de la jambe de ressort (21) déplaçable sur une came de maintien (26) sur le deuxième côté longitudinal.

2. Caniveau d'écoulement selon la revendication 1, dans lequel les jambes de ressort (21 ) présentent un espacement par rapport à la face intérieure latérale de l'évidement (19) pour tenir compte des tolérances du cadre (1) et de l'élément de recouvrement (17) dans la largeur.

3. Caniveau d'écoulement selon la revendication 1 ou 2, dans lequel la came de retenue (26) est plus large que l'élément d'encastrement (20).

4. Caniveau d'écoulement selon l'une des revendications 1-3, dans lequel l'élément d'encastrement (20) est en matière synthétique ou en métal.

5. Caniveau d'écoulement selon l'une des revendications 1-4, dans lequel l'évidement (19) sur le cadre (1) et la came de maintien (26) sont disposés sur l'élément de recouvrement (17).

6. Caniveau d'écoulement selon l'une des revendications 1-5, dans lequel des entretoises transversales (4) du cadre (1) sont raccordées par des entailles destinées à la rupture (6) avec les deux entretoises longitudinales (2) du cadre (1).

7. Caniveau d'écoulement selon l'une des revendications 1-6, dans lequel l'élément de recouvrement (17) présente, sur au moins l'un des côtés longitudinaux, une saillie (28) dirigée vers le bas, saillie qui s'engage dans un évidement (16) du cadre (1) en liaison par engagement positif.

8. Caniveau d'écoulement selon l'une des revendications 1-7, dans lequel sur une première entretoise longitudinale (2) du cadre (1), il est formé au moins une aile de retenue (24) qui s'engage dans un évidement (25) de l'élément de recouvrement (17).

9. Caniveau d'écoulement selon la revendication 8, dans lequel l'aile de retenue (24) dans la direction longitudinale du caniveau est plus courte que l'évidement (25).

10. Caniveau d'écoulement selon l'une des revendications 1-9, dans lequel les deux jambes de ressort (21) sont formées de façon élastique dans la direction longitudinale du cadre (1).
